# EUROPÄISCHE PATENTSCHRIFT

(11) **EP 1 555 858 B1**
(45) Veröffentlichungstag und Bekanntmachung des Hinweises auf die Patenterteilung: **17.08.2011**
(21) Anmeldenummer: 04028277.4
(22) Anmeldetag: 29.11.2004
(51) Int. Cl.: H05B 37/02

(54) **Zentrale Spannungsversorgung von Betriebsgeräten für Leuchtmittel, eine zentralePFC-Korrektureinheit aufweisend**
Central power supply for lamp operation devices containing a central PFC/rectification device
Alimentation centrale pour l'alimentation de lampes contenant un circuit convertisseur de correction du facteur de puissance

(30) Priorität: 14.01.2004 DE 102004002027
(43) Veröffentlichungstag der Anmeldung: 20.07.2005
(62) Teilanmeldung aus: 11162425.0
(73) Patentinhaber: Tridonic GmbH & Co KG, 6851 Dornbirn (AT)
(72) Erfinder: Barth, Alexander, 6850 Dornbirn (AT); Marent, Günter, 6780 Bartholomäberg (AT)
(74) Vertreter: Rupp, Christian

(56) Entgegenhaltungen:
- EP-A- 0 411 618
- EP-A- 1 244 337
- EP-A1- 1 231 821
- WO-A-94/27419
- WO-A1-00/72435
- US-B2- 6 534 933

## Beschreibung

Die vorliegende Erfindung bezieht sich auf die Steuerung von Leuchtmittel-Betriebsgeräten ausgehend von einer zentralen Einheit.

Dabei geht die Erfindung von einem in Fig. 2 schematisch dargestellten System aus. In diesem Beispiel ist das Leuchtmittel eine Gasentladungslampe 5, die von einem elektrischen Vorschaltgerät (EVG) 1 als Betriebsgerät angesteuert wird. In üblicher Weise weist dieses EVG 1 einen Gleichrichter mit Leistungsfaktor-Korrekturschaltung (PFC, Power Factor Correction) 2, einen Elektrolyt-Speicherkondensator 4 sowie einen HF-Wechselrichter 3 auf, der wiederum mittels über seinen Ausgangskreis 6 die Gasentladungslampe 5 ansteuert. Die Gleichspannung (Busspannung) liegt somit nur innerhalb des EVGs vor.

Zusätzlich kann eine Notbeleuchtungssteuerung 7 vorgesehen sein.

Der Gleichrichter 2 in dem EVG 1 wird üblicherweise mit Wechselspannung 9, beispielsweise Netzspannung, versorgt.

Gleichzeitig ist es bekannt, das EVG 1 über eine Digital- oder Analogbussteuerung 8 anzusteuern, um somit die Lampe 5 zu starten, zu dimmen oder auszuschalten. Festzuhalten ist, dass bei diesem Stand der Technik in jedem Lampenbetriebsgerät (EVG 1) ein eigener Gleichrichter 2 mit PFC-Schaltung vorgesehen ist. Eine derartige PFC-Schaltung verringert bekanntlich störende Oberwellen im Eingangsstrom. Andererseits stellen diese lokal in jedem EVG 1 vorgesehenen Wechselrichter mit PFC 2 einen beträchtlichen Kostenfaktor dar, der den Trend zu äußerst kostengünstig gefertigten EVG's stark eingrenzt.

Aus der Druckschrift WO 94/27419 ist ein Beleuchtungssystem bekannt, das einen AC/DC-Leistungswandler aufweist, der in eine AC-Beleuchtungsschaltung eingebunden ist und einen DC-Strom durch Stromverteilungsleitungen zu verschiedenen Beleuchtungspositionen überträgt. Mit DC-Strom betriebene Resonanzinverterbetriebschaltungen werden bereit gestellt und sind mit dem DC-Strom dort verbunden wo Licht benötigt wird. Der AC/DC-Leistungswandler hat keinen Niederspannungsausgang.

Aus der Druckschrift US 6,534,933 B2 ist ein Vorschaltgerät bekannt, das einen Gleichrichter für zugeführte AC-Spannungen aufweist, wobei die dadurch erzeugte DC-Busspannung durch einen Wechselrichter in eine Wechselspannung zur Versorgung eines Leuchtmittels umgesetzt wird.

Die Druckschrift EP 1 244 337 A1 beschreibt ein Beleuchtungssystem mit einer Vielzahl Leuchtmittelfassungen, die durch eine elektrische Leitung verbunden sind. Jede der Fassungen weist ein Leuchtmittel auf, das mit einer Stromversorgungseinheit assoziiert ist. Über die elektrische Leitung sind die Stromversorgungseinheiten ebenfalls mit einem Stromversorgungsmodul und mit anderen elektrischen Komponenten einer Stromversorgungsschaltung verbunden, die allen Beleuchtungsfassungen gemein ist.

Aus der Druckschrift EP 1231821 A1 ist ein Vorschaltgerät zum Betrieb von elektrischen Lampen mit einem Wechselrichter, einer Gleichspannungsversorgungsschaltung für den Wechselrichter, einem an den Wechselrichter angeschlossenen Lastkreis zur Spannungsversorgung einer oder mehrerer elektrischer Lampen, einem Mikrocontroller zur Überwachung und Steuerung des Betriebs des Vorschaltgeräts und einer Spannungsversorgungseinrichtung für den Mikrocontroller bekannt. Die Spannungsversorgungseinrichtung ist als Gleichspannungswandler ausgebildet. Dieser gewährleistet eine Spannungsversorgung des Mikrocontrollers auch im Stand-by-Betrieb des Vorschaltgerätes bei deaktiviertem Wechselrichter.

Aus der Druckschrift WO 00/72435 A1 ist ein Schaltregulator zur Verwendung in einer schaltbaren Stromquelle bekannt, der eine Fehlerbedienung durch Beobachten von zugesicherten Rückkopplungssignalen während einer Zeitspanne erkennt. Wenn ein Rückkopplungssignal für eine Zeitspanne zugesichert ist, arbeitet die schaltbare Stromquelle im Normalbetrieb. Wenn ein Rückkopplungssignal für eine Zeitspanne nicht zugesichert ist, wechselt die schaltbare Stromquelle in einen Fehlerbetrieb. Wenn ein Fehler erkannt wird, wird ein Gate-Treibersignal von dem Schaltregulator für eine Zeitspanne ausgesetzt, bevor ein Neustart versucht wird.

Aus der Druckschrift EP 0 411 618 A3 ist ein elektronisches Vorschaltgerät für Gasentladungslampen bekannt, das einen Eingangsschaltungsteil zur Erzeugung einer Zwischenkreisgleichspannung aus einer Versorgungsspannung mit einem von der Zwischenkreisgleichspannung gespeisten Oszillatorschaltungsteil zur Erzeugung eines Wechselsignals aufweist, welches den Gasentladungslampen zuführbar ist. Weiter weist das Vorschaltgerät einen bistabilen Abschalt-Halteschaltungsteil auf, welcher in seinem ersten bzw. zweiten stabilen Zustand den Oszillatorschaltungsteil ein Abschaltsignal zuführt und das Oszillatorschaltungsteil dadurch freigibt bzw. abschaltet. Ein aus dem Wechselsignal abgeleitetes erstes Signal steuert bei Überschreiten eines vorbestimmten Wertes den Abschalt-Halteschaltungsteil von seinem ersten in seinen zweiten stabilen Zustand und erzeugt das Abschaltsignal. Ein weiteres aus der Zwischenkreis-Gleichspannung abgeleitetes Signal erzeugt das Abschaltsignal, wenn die Zwischenkreis-Gleichspannung einen vorgegebenen Maximalwert überschreitet.

Ausgangspunkt und Aufgabe für die vorliegende Erfindung ist es dementsprechend, eine Ansteuerung für Leuchtmittel-Betriebsgeräte vorzuschlagen, die eine kostengünstigere Fertigung von Betriebsgeräten ermöglicht.

Zentraler Punkt der Erfindung ist es dabei, dass die Einheit Gleichrichter/PFC nicht mehr lokal in jedem Betriebsgerät, sondern zentral für mehrere Betriebsgeräte vorgesehen ist. Die Verbindung zwischen dieser Zentrale und den einzelnen Betriebsgeräten erfolgt erfindungsgemäß über einen DC-Ausgangskreis.

Gleichzeitig soll trotz der zentralen Ausgestaltung eine flexible und auf die Bedürfnisse der angeschlossenen Betriebsgeräte angepasste Versorgung ermöglicht werden.

Die oben angeführte Aufgabe wird durch die Merkmale der unabhängigen Ansprüche gelöst. Die abhängigen Ansprüche bilden den zentralen Gedanken der Erfindung in besonders vorteilhafter Weise weiter.

Gemäß einem ersten Aspekt der vorliegenden Erfindung ist ein System zur zentralen Spannungsversorgung von Betriebsgeräten (Betriebsmitteln) für Leuchtmittel vorgesehen. Das System weist dabei eine zentrale Gleichrichter-Einheit mit einem eingangsseitigen Anschluß für Wechselspannung und mehreren DC-Ausgangskreisen auf, darunter ein Niederspannungs-Ausgangs kreis. Weiterhin sind mehrere Betriebsgeräte für Leuchtmittel vorgesehen, die über die DC-Ausgangskreise mit Spannung versorgt werden. Dabei weist die zentrale Gleichrichter-Einheit eine Schaltung zur Regelung der Spannung, des Stroms und/oder der Leistung der DC-Ausgangskreise auf.

Dabei kann die zentrale Gleichrichter-Einheit beispielsweise eine Schaltung zur Strombegrenzung des DC-Ausgangskreises aufweisen.

Die zentrale Gleichrichter-Einheit kann dazu ausgelegt sein, den DC-Ausgangskreis abzuschalten, sobald die (überwachte) Spannung des DC-Ausgangskreises einen vorbestimmten Wert unterschreitet.

Dazu kann die zentrale Gleichrichter-Einheit eine Überwachungseinheit für den Zustand des DC-Ausgangskreises aufweisen.

Die Überwachungseinheit kann vorab definierte Änderungen des Zustands des DC-Ausgangskreises als Störungen der angeschlossenen Betriebsgeräte für Leuchtmittel und/oder als definierte Rückmeldungssignale eines Betriebsgeräts auswerten.

Die zentrale Gleichrichter-Einheit kann eine Signal-Schnittstelle aufweisen, über die ihr vorab Informationen über zukünftige Laständerungen, insbesondere Lastsprünge im DC-Ausgangskreis zuführbar sind.

Als Antwort auf derartige Informationen bezüglich zukünftiger Laständerungen im DC-Ausgangskreis können Parameter der zentralen Gleichrichter-Einheit eingestellt werden.

Die zentrale Gleichrichter-Einheit kann beispielsweise in Form parallel geschalteter Module aufgebaut sein, wobei abhängig von den Informationen bezüglich zukünftiger Laständerungen Module zu- bzw. abgeschaltet werden.

Die zentrale Gleichrichter-Einheit kann den DC-Ausgangskreis in ein Standby-Zustand überführen, in dem die Busspannung verringert ist.

Dabei kann die verringerte Busspannung vorteilhafterweise derart gewählt sein, daß sie zur Versorgung von Logikbauteilen, wie beispielsweise Asics, in einem Betriebsgerät für Leuchtmittel ausreicht.

Ergänzend kann die zentrale Gleichrichter-Einheit weiterhin eine Leistungsfaktor-Korrektureinheit aufweisen.

Gemäß einem weiteren Aspekt der vorliegenden Erfindung ist ein Verfahren zur zentralen Spannungsversorgung von Betriebsgeräten für Leuchtmittel vorgesehen. Dabei regelt eine zentrale Gleichrichter-Einheit die Spannung, den Strom und/oder die Leistung in einem DC-AUsgangskreis. Der zentralen Gleichrichtereinheit wird an einem eingangsseitigen Anschluss Wechselspannung zugeführt, die gleichgerichtet an mehreren DC-Ausgangskreisen bereitgestellt wird, darunter ein Niederspannungs-Versorgungskreis. Mehrere Betriebsgeräte für Leuchtmittel, werden über die DC-Ausgangskreise mit Spannung versorgt.

Gemäß einem noch weiteren Aspekt der vorliegenden Erfindung ist ein Verfahren zur zentralen Spannungsversorgung von Betriebsgeräten für Leuchtmittel vorgesehen, wobei einer zentralen Gleichrichter-Einheit vorab Informationen über zukünftige Laständerungen, insbesondere Lastsprünge im DC-Ausgangskreis zugeführt werden, so daß sich die zentrale Gleichrichter-Einheit vorab auf derartige zu erwartende Laständerungen einstellen kann.

Weitere Merkmale, Vorteile und Eigenschaften der vorliegenden Erfindung sollen nunmehr unter Bezugnahme auf die Figuren der beigefügten Zeichnungen sowie die folgende detaillierte Beschreibung eines Ausführungsbeispieles näher erläutert werden.
- Fig. 1: zeigt eine schematische Ansicht eines erfindungsgemäßen Steuersystems für Leuchtmittel- Betriebsgeräte mit zentraler Gleichrichter/PFC- Einheit und DC-Ausgangskreis,
- Fig. 2: zeigt eine aus dem Stand der Technik bekannte Betriebsmittel-Ausgestaltung für Gasentladungslampen,
- Fig. 3: zeigt einen ersten schematischen Schaltplan eines Ausführungsbeispiels der vorliegenden Erfindung, und
- Fig. 4: zeigt einen schematischen Schaltplan zur Erläuterung des Ablaufs bei einer Vorab-Informationen einer zentralen Gleichrichter-Einheit bezüglich zukünftiger zu erwartender Lastsprünge im DC-Ausgangskreis.

Wie in Fig. 1 gezeigt, ist eine Zentraleinheit, aufweisend beispielsweise einen Gleichrichter 2 sowie ggf. auch eine Leistungsfaktor-Korrekturschaltung (PFC) 10, gemeinsam für mehrere Leuchtmittel-Betriebsgeräte 1, 1', 1" vorgesehen. Die Zentraleinheit 2 wird mit (Netz-)Wechselspannung 9 versorgt. Die Zentraleinheit 2, 10 kann im übrigen auch räumlich von den Betriebsgeräten getrennt sein und bspw. zentral für einen Raum, eine Etage oder gar ein Gebäude in einem Schaltschrank etc. angeordnet werden.

Wie in Fig. 1 schematisch angedeutet, können die verschiedenen Leuchtmittel-Betriebsgeräte 1, 1', 1" verschiedenste Leuchtmittel, wie beispielsweise eine Gasentladungslampe 5, Leuchtdioden 5', etc. ansteuern. Die Leuchtmittel selbst können dabei mit DC- oder mit AC-Spannung betrieben werden, wobei in letzerem Fall in dem zugehörigen Betriebsgerät ein Wechselrichter vorgesehen ist.

Weiterhin können an einen DC-Ausgangskreis 11 der Zentraleinheit auch andere (bspw. passive) lichttechnische oder gebäudetechnische Einrichtungen, wie beispielsweise ein Lichtsensor 5" oder ein Bewegungsmelder (nicht dargestellt) angeschlossen sein.

Je nach Natur der angeschlossenen Leuchtmittel 5, 5' bzw. Sensoren 5" sind die Betriebsgeräte 1, 1', 1" unterschiedlich ausgebildet. Für den Fall, dass eine Gasentladungslampe 5 angesteuert werden soll, ist das entsprechende Betriebsgerät 3 bspw. als elektronisches Vorschaltgerät (EVG) u.a. mit einem Wechselrichter ausgebildet. Die Betriebsgeräte können in diesem Fall auch als "Ausgangs-Konverter" bezeichnet werden.

Die Spannungsversorgung der Betriebsgeräte und Leuchtmittel und optional auch die uni- oder bidirektionale Kommunikation zwischen der Zentraleinheit und den lokalen Betriebsgeräten 1, 1', 1" erfolgt über wenigstens einen DC-Ausgangskreis 11, 12. Wie in Fig. 1 schematisch dargestellt kann dabei ein Ausgangskreis 11 busartig ausgestaltet sein, so dass ausgehend von diesem zentralen gemeinsamen Bus 11 die verschiedenen Betriebsgeräte 1, 1', 1" über Stichleitungen 13, 13', 13" versorgt werden. Alternativ oder zusätzlich können für einzelne Betriebsgeräte bzw. gemeinsam versorgte Gruppen an Betriebsgeräten individuelle Ausgangskreise 12 vorgesehen sein.

Dieser DC-Ausgangskreis hat den Vorteil, dass er im Vergleich zu entsprechenden AC-Kreisen weniger anfällig gegenüber parasitären Effekten ist.

Festzuhalten ist, dass gemäß der vorliegenden Erfindung die Zentraleinheit für mehrere Betriebsgeräte gemeinsam vorgesehen ist, wobei die Zentraleinheit mit den Betriebsgeräten mittels wenigstens einem DC-Ausgangskreis verbunden ist.

Wenigstens ein PFC 10 kann dabei einen bspw. Mittels eines Trafos oder dgl. potentialgetrennten Ausgangskreis versorgen.

Eine besondere Ausgestaltung eines derartigen Systems der zentralen Spannungsversorgung von Betriebsgeräten für Leuchtmittel soll nunmehr bezugnehmend auf Fig. 3 erläutert werden. In Fig. 3 ist eine zentrale Steuereinheit 31 dargestellt, die mehrere Gleichrichter/PFC-Module 36 aufweist, die parallel zueinander angeordnet sind. Weiterhin ist in der zentralen Gleichrichter-Einheit 31 eine Überwachungs/Steuereinheit 393 vorgesehen.

Vergleichbar zu dem Ausführungsbeispiel von Fig. 1 wird der zentralen Gleichrichter-Einheit 31 eine Wechselspannung 35, insbesondere eine Netzspannung zugeführt. Die Gleichrichter-Einheit 31 weist im Ausführungsbeispiel von Fig. 3 mehrere DC-Ausgangskreise auf, nämlich einen Hochspannungs-Ausgangskreis 39, einen Niederspannungs-Ausgangskreis 392 sowie einen nichtspannungsführenden Anschluß 34, der mit Masse verbunden ist. Über die genannten DC-Ausgangskreise 39, 392 und 34 sind angeschlossene Betriebsgeräte 32 für Leuchtmittel 33 versorgbar. Rein als ein Beispiel sind in Fig. 3 schematisch elektronische Vorschaltgeräte (EVGs) mit Wechselrichtern DC/AC vorgesehen, mit denen Gasentladungslampen 33 in an sich bekannter Weise angesteuert werden können.

Mit dem Mittelspannungs-Ausgangskreis 392 kann beispielsweise die Niederspannungs-Versorgung von Logikbauteilen in den Betriebsgeräten 32, wie beispielsweise von Asics bereitgestellt werden. Alternativ oder zusätzlich kann der Niederspannungs-Ausgangskreis 302 auch zur Signalübermittlung (beispielsweise in Form eines digitalen Busses) von der Zentraleinheit 31 zur den angeschlossenen Betriebsgeräten 32 und ggf. auch umgekehrt (bidirektionaler Bus) verwendet werden.

Da bekanntlich das Ausschalten über eine DC-Leitung mit hoher Spannung (hier beispielsweise DC-Ausgangskreis 39) zu Problemen bezüglich der Bildung einer Funkenstrecke (Lichtbogen) führen kann, kann vorteilhafterweise auch ein Ausschalten der an die Betriebsgeräte 32 angeschlossenen Leuchtmittel 33 durch einen einfachen Schalter 391 im Niederspannungs-Ausgangskreis 392 erreicht werden. Ein Öffnen des Schalters 391 kann entweder als digitales Signal durch lokale Steuereinheiten in den Betriebsgeräten 32 ausgewertet werden. Alternativ kann durch Öffnen des Schalters 391 eine Spannungsversorgung für Logikbauteilen in den Betriebsgeräten 32 abgeschaltet werden, so daß die angeschlossenen Leuchtmittel 33 indirekt abgeschaltet werden.

Es ist vorgesehen, daß die zentrale Gleichrichtereinheit 31 zumindest bezüglich des DC-Ausgangskreises 39, also einem rein leistungsversorgenden DC-Ausgangskreis ohne Steuerfunktion, die Spannung U, den Strom I und/oder die Leistung P mittels der Überwachung-/Steuerschaltung 393 überwacht.

Die Überwachungs-/Steuerschaltung 31 kann dabei die Funktion einer Strombegrenzung des DC-Ausgangskreises 39 aufweisen. Es sei anzumerken, daß in bestimmten Fällen auch der Niederspannungs-Ausgangskreis 392 zur Leistungsversorgung dienen kann. Dies ist beispielsweise vorteilhafterweise bei der Ansteuerung von LEDs der Fall. In diesem Fall kann die Überwachung-/Regelungsfunktion der Spannung, des Stroms und/oder der Leistung auch auf diesen Ausgangskreisen Anwendung finden.

Die Überwachungs-/Steuereinheit 393 kann eine Funktion aufweisen, daß der DC-Ausgangskreis abgeschaltet wird, falls die Spannung des entsprechenden DC-Ausgangskreises einen vorbestimmten Wert unterschreitet.

Durch die kontinuierliche oder abschnittsweise Überwachung des Zustands des DC-Ausgangskreises 39 und ggf. auch 392 können verschiedene Rückschlüsse aus einer Zustandsänderung des entsprechenden DC-Ausgangskreises geschlossen werden. Beispielsweise kann eine Zustandsänderung auf einen Fehlerzustand wenigstens eines angeschlossenen Betriebsgeräts 32 schließen lassen. Alternativ oder zusätzlich können vorab auch mit den Betriebsgeräten 32 definierte Zustandsänderungen des DC-Ausgangskreises 39 bzw. 392 im Sinne einer Signal-Rückmeldung von einem Betriebsgerät 32 zu der Zentraleinheit 31 verabredet sein. Somit stellt die Zustandsänderung eines Ausgangskreises dann einen Rückkanal eines Signalbusses dar. Eine derartige Zustandsänderung des DC-Ausgangskreises kann bspw. durch einen schaltbaren Lastkreis in wenigstens einem der Betriebsmittel gezielt ausgelöst werden.

Da wie gesagt Strom, Spannung und/oder Leistung der DC-Ausgangskreise überwacht und geregelt sein können, kann die Zentraleinheit 31 beispielsweise auch einen DC-Ausgangskreis (beispielsweise 39) in einen Standby-Zustand versetzen, in dem die Busspannung deutlich abgesenkt ist. Dies hat den Vorteil, daß die abgesenkte Busspannung derart gewählt sein kann, daß sie immer noch zur Leistungsversorgung von Logikbauteilen (beispielsweise Asics) in einem angeschlossenen Betriebsgerät ausreichen. Somit kann ein angeschlossenes Betriebsgerät 32 in einen Standby-Zustand versetzt werden, in dem die Steuerlogik noch aktiv mit Spannung versorgt ist, die aktuelle Busspannung aber nicht zur Ansteuerung beispielsweise einer angeschlossenen Gasentladungslampe 33 ausreichen würde.

Die Absenkung der Busspannung hat andererseits den Vorteil, daß für den Fall, daß ausgehend von einer hohen Busspannung von beispielsweise 400 Volt bei dem DC-Ausgangskreis 39 eine Niedervolt-Versorgungsspannung von beispielsweise 12 Volt für Logikbauteile gewonnen wird, die bei der Erzeugung der Niedervolt-Spannungsversorung auftretenden (ohmschen) Verluste deutlich reduziert werden.

Bezugnehmend auf Fig. 4 soll nunmehr ein besonders vorteilhafter Ablauf erläutert werden, wie er mit der vorliegenden Erfindung erreichbar ist. Auch wenn in Fig. 4 die Zentraleinheit 41 mit nur einem Gleichrichter-/Leistungsfaktor-Korrekturmodul 46 dargestellt ist, ist zu verstehen, daß auch hier der parallele modulare Aufbau wie aus Fig. 3 bekannt, Verwendung finden kann. Auch bei dem Ausführungsbeispiel von Fig. 4 ist der Strom, die Spannung und/oder die Leistung des DC-Ausgangskreises 44 für angeschlossene Betriebsmittel 42 für angeschlossene Leuchtmittel 43 überwacht und geregelt. Gemäß der Erfindung werden dabei plötzliche Laständerungen, insbesondere Lastsprünge im DC-Ausgangskreis 44, d.h. die entsprechende Zustandsänderung der Betriebsmittel 42 mit angeschlossenen Leuchtmitteln 43, erst ausgeführt, wenn vorab eine Information (S1 in Fig. 4) an die Zentraleinheit 41 übermittel wurde. Somit können Parameter der Zentraleinheit 41 derart eingestellt werden, daß sich diese auf die zu erwartende zukünftige Last im DC-Ausgangskreis 44 einstellt. Diese Einstellung kann bei der Übertragung des Ausführungsbeispiels von Fig. 3 auf den Ablauf gemäß Fig. 4 darin bestehen, daß parallel geschaltete Module in der Zentraleinheit 41 zu- bzw. abgeschaltet werden. Selbstverständlich können auch die Werte für die geregelte Parameterleistung, Strom bzw. Spannung vorab in Erwartung eines Leistungssprungs im DC-Ausgangskreis eingestellt werden.

Wenn also eine Leistungsänderung im DC-Ausgangskreis 44 erfolgen soll, wird sichergestellt, daß die Zentraleinheit 41 auf diese Leistungsänderung vorbereitet ist. Dies kann dadurch geschehen, daß beispielsweise nach Übermittlung der Vorabinformation S1 an die Zentraleinheit 41 eine definierte Zeitspanne ablaufen muß, bevor das eigentliche Ansteuersignal S3 an die Betriebsmittel 42 für die Leuchtmittel 43 übermittelt wird. Andererseits kann aber auch vorgesehen sein, daß diese Ansteuerbefehle S3 erst dann übermittelt werden, wenn eine definierte Rückmeldung von der Zentraleinheit 41 erfolgte.

In dem Ausführungsbeispiel von Fig. 4 werden Ansteuersignale zur Zustandsänderung eines Leuchtmittels 43 beispielsweise von einem Digital- oder Analogbus 491 oder ausgehend von einem Taster- oder Schalterbefehl 492 einer Powerline-Modulationseinheit 48 übermittelt. Diese Modulationseinheit 48 moduliert also Steuersignale auf die DC-Ausgangskreis 44. In diesem Fall der Powerline-Steuerbefehlübertragung weist natürlich das angeschlossene Betriebsmittel 42 einen Powerline-Demodulator 493 auf, um über den Bus 44 übertragene Befehle auslesen zu können.

In dem Ablauf gemäß Fig. 4 gibt also beispielsweise ein Benutzer eine Leistungsänderung für ein Leuchtmittel 43 mittels des Schalters oder Tasters 492 und/oder über den Digital- bzw.

Analogbus 491 vor. Der Powerline-Modulator 48 erzeugt daraus eine Vorabnachricht an die Zentraleinheit 41, die diese also durch Auslesen der Powerline-Nachricht von dem DC-Ausgangskreis 44 erfaßt. Daraufhin erfolgt die Parameter-Adaption in der Zentraleinheit 41. Schließlich bestätigt die Zentraleinheit 41 gegenüber dem Powerline-Modulator 48, daß die Adaption ausgeführt wurde. Erst dann übermittelt der Powerline-Modulator 48 den eigentlichen Steuerbefehl in einem Schritt S3 über den DC-Bus 44 bzw. eine separate Steuerleitung an das anzusteuernde Betriebsmittel 42.

## Patentansprüche

1. System zur zentralen Spannungsversorgung von Betriebsgeräten für Leuchtmittel, aufweisend:
- eine zentrale Gleichrichter-Einheit (31) mit einem eingangsseitigen Anschluss für Wechselspannung (35) und mehreren DC-Ausgangskreisen (39, 392), darunter ein Niederspannungs-Ausgangskreis (392), und
- mehrere Betriebsgeräte (32) für Leuchtmittel (33), die über die DC-Ausgangskreise (39, 392) mit Spannung versorgt sind,
wobei die zentrale Gleichrichter-Einheit (31) eine Schaltung (393, 36) zur Regelung der Spannung, des Stroms und/oder der Leistung der DC-Ausgangskreise aufweist.

2. System nach Anspruch 1,
**dadurch gekennzeichnet,**
**dass** die zentrale Gleichrichter-Einheit (31) eine Schaltung (393, 36) zur Strombegrenzung des DC-Ausgangskreises aufweist.

3. System nach Anspruch 1 oder 2,
**dadurch gekennzeichnet,**
**dass** die zentrale Gleichrichter-Einheit (31) dazu ausgelegt ist, den DC-Ausgangskreis (39, 392) abzuschalten, falls die Spannung des DC-Ausgangskreis einen vorbestimmten Wert unterschreitet.

4. System nach einem der vorhergehenden Ansprüche,
**dadurch gekennzeichnet,**
**dass** die zentrale Gleichrichter-Einheit (31) eine Überwachungseinheit (393) aufweist, die den Zustand des DC-Ausgangskreis auswertet.

5. System nach Anspruch 4,
**dadurch gekennzeichnet,**
**dass** die Überwachungseinheit (393) vorab definierte Änderungen des Zustands des DC-Ausgangskreises (39, 392) als Störungen der angeschlossenen Betriebsgeräte (32) für Leuchtmittel (33) wertet und ein Störsignal erzeugt.

6. System nach Anspruch 4,
**dadurch gekennzeichnet,**
**dass** die Überwachungseinheit (393) vorab definierte Änderungen des Zustands des DC-Ausgangskreises als definierte Rückmeldung eines Betriebsgeräts (32) für Leuchtmittel (33) über den DC-Ausgangskreis auswertet.

7. System nach einem der vorhergehenden Ansprüche,
**dadurch gekennzeichnet,**
**dass** die zentrale Gleichrichtereinheit (31) eine Signal-Schnittstelle aufweist, über die ihr vorab Informationen über zukünftige Laständerungen, insbesondere Lastsprünge im DC-Ausgangskreis (39, 393) zuführbar sind.

8. System nach Anspruch 7,
**dadurch gekennzeichnet,**
**dass** abhängig von den Informationen bzgl. zukünftiger Laständerungen Parameter der zentralen Gleichrichtereinheit (31) einstellbar sind.

9. System nach Anspruch 8,
**dadurch gekennzeichnet,**
**dass** die zentrale Gleichrichtereinheit (31) in Form parallel geschalteter Module (36) aufgebaut ist, wobei abhängig von den Informationen bzgl. zukünftiger Laständerungen Module zu- bzw. abschaltbar sind.

10. System nach einem der vorhergehenden Ansprüche,
**dadurch gekennzeichnet,**
**dass** die zentrale Gleichrichtereinheit (31) den DC-Ausgangskreis in einen Standby-Zustand mit verringerter Busspannung überführen kann.

11. System nach Anspruch 10,
**dadurch gekennzeichnet,**
**dass** die verringerte Busspannung derart gewählt ist, dass sie zur Versorgung von Logikbauteilen in einem Betriebsgerät (32) für Leuchtmittel (33) ausreicht.

12. System nach einem der vorhergehenden Ansprüche,
**dadurch gekennzeichnet,**
**dass** die zentrale Gleichrichtereinheit weiterhin eine Leistungsfaktor-Korrektureinheit aufweist.

13. System nach einem der vorhergehenden Ansprüche,
**dadurch** gekenntzeichnet,
dass die zentrale Steuereinheit (31) mehrere parallel geschaltete Gleichrichter/PFC-Module (36) aufweist.

14. Verfahren zur zentralen Spannungsversorgung von Betriebsgeräten für Leuchtmittel, wobei:
- einer zentrale Gleichrichter-Einheit (31) an einem eingangsseitigen Anschluss Wechselspannung zugeführt wird, die gleichgerichtet und an mehreren DC-Ausgangskreisen (39, 392) bereitgestellt wird, darunter ein Niederspannungs-Versorgungskreis (392), und
- mehrere Betriebsgeräte (32) für Leuchtmittel (33) über die DC-Ausgangskreise mit Spannung versorgt werden, und
- die zentrale Gleichrichter-Einheit (31) die Spannung, den Strom und/oder die Leistung der DC-Ausgangskreise regelt.

15. Verfahren nach Anspruch 14,
**dadurch gekennzeichnet,**
**dass** die zentrale Gleichrichter-Einheit (31) den Strom des DC-Ausgangskreises begrenzt.

16. Verfahren nach Anspruch 14 oder 15,
**dadurch gekennzeichnet,**
**dass** die zentrale Gleichrichter-Einheit (31) den DC-Ausgangskreis (39, 392) abschaltet, falls die Spannung des DC-Ausgangskreis einen vorbestimmten Wert unterschreitet.

17. Verfahren nach einem der Ansprüche 14 bis 16,
**dadurch gekennzeichnet,**
**dass** die zentrale Gleichrichter-Einheit (31) den Zustand des DC-Ausgangskreis überwacht und auswertet.

18. Verfahren nach Anspruch 17,
**dadurch gekennzeichnet,**
**dass** die Überwachungseinheit (393) vorab definierte Änderungen des Zustands des DC-Ausgangskreises als Störungen der angeschlossenen Betriebsgeräte 32 für Leuchtmittel (33) wertet und ein Störsignal erzeugt.

19. Verfahren nach Anspruch 18,
**dadurch gekennzeichnet,**
**dass** die Überwachungseinheit (393) vorab definierte Änderungen des Zustands des DC-Ausgangskreises als definierte Rückmeldung eines Betriebsgeräts (32) für Leuchtmittel (33) über den DC-Ausgangskreis auswertet.

20. Verfahren nach einem der Ansprüche 14 bis 19,
**dadurch gekennzeichnet,**
**dass** der zentralen Gleichrichtereinheit (31) vorab Informationen über zukünftige Laständerungen, insbesondere Lastsprünge im DC-Ausgangskreis zugeführt werden.

21. Verfahren nach Anspruch 20,
**dadurch gekennzeichnet,**
**dass** abhängig von den Informationen bzgl. zukünftiger Laständerungen Parameter der zentralen Gleichrichtereinheit (31) eingestellt werden.

22. Verfahren nach Anspruch 21,
**dadurch gekennzeichnet,**
**dass** die Laständerungen erst nach erfolgter Einstellung der Parameter der zentralen Gleichrichtereinheit ausgeführt werden.

23. Verfahren nach Anspruch 22,
**dadurch gekennzeichnet,**
**dass** eine Steuereinheit (48) zuerst die Einstellung der Parameter der zentralen Gleichrichtereinheit (31) veranlasst, bevor laständernde Stellwert-Signale an ein Betriebsgerät für Leuchtmittel übersandt werden.

24. Verfahren nach einem der Ansprüche 21 bis 23,
**dadurch gekennzeichnet,**
**dass** die zentrale Gleichrichtereinheit (31) in Form parallel geschalteter Module (36) aufgebaut ist, wobei abhängig von den Informationen bzgl. zukünftiger Laständerungen Module zu- bzw. abgeschaltet werden.

25. Verfahren nach einem der Ansprüche 14 bis 24,
**dadurch gekennzeichnet,**
**dass** in einem Standby-Zustand die Spannung des DC-Ausgangskreises abgesenkt wird.

26. Verfahren nach Anspruch 25,
**dadurch gekennzeichnet,**
**dass** die verringerte Busspannung derart gewählt ist, dass sie zur Versorgung von Logikbauteilen in einem Betriebsgerät für Leuchtmittel ausreicht.

27. Computersoftware-Produkt,
**dadurch gekennzeichnet,**
**dass** es ein Verfahren nach einem der Ansprüche 14 bis 26 unterstützt, wenn es in einer Recheneinrichtung läuft, die Teil eines Beleuchtungs-Steuersystems ist.

## Claims

1. System for central voltage supply to operating devices for light-emitting means, having:
- a central rectifier unit (31) with an input-side terminal for AC voltage (35) and a plurality of DC output circuits (39, 392), including a low-voltage output circuit (392), and
- a plurality of operating devices (32) for light-emitting means (33), to which voltage is supplied via the DC output circuits (39, 392),
wherein the central rectifier unit (31) has a circuit (393, 36) for the closed-loop control of the voltage, the current and/or the power of the DC output circuits.

2. System according to Claim 1, **characterized in that** the central rectifier unit (31) has a circuit (393, 36) for current limitation of the DC output circuit.

3. System according to Claim 1 or 2, **characterized in that** the central rectifier unit (31) is designed to disconnect the DC output circuit (39, 392) if the voltage of the DC output circuit falls below a predetermined value.

4. System according to one of the preceding claims, **characterized in that** the central rectifier unit (31) has a monitoring unit (393), which evaluates the state of the DC output circuit.

5. System according to Claim 4, **characterized in that** the monitoring unit (393) evaluates predefined changes in the state of the DC output circuit (39, 392) as faults in the connected operating devices (32) for light-emitting means (33) and generates a fault signal.

6. System according to Claim 4, **characterized in that** the monitoring unit (393) evaluates predefined changes in the state of the DC output circuit as defined feedback of an operating device (32) for light-emitting means (33) via the DC output circuit.

7. System according to one of the preceding claims, **characterized in that** the central rectifier unit (31) has a signal interface, via which information relating to future load changes, in particular sudden changes in load in the DC output circuit (39, 393), can be supplied to said central rectifier unit (31) in advance.

8. System according to Claim 7, **characterized in that** parameters of the central rectifier unit (31) can be adjusted depending on the information with respect to future load changes.

9. System according to Claim 8, **characterized in that** the central rectifier unit (31) is in the form of modules (36) connected in parallel, wherein modules can be connected or disconnected depending on the information with respect to future load changes.

10. System according to one of the preceding claims, **characterized in that** the central rectifier unit (31) can transfer the DC output circuit into a standby state with a reduced bus voltage.

11. System according to Claim 10, **characterized in that** the reduced bus voltage is selected such that it is sufficient for supplying logic modules in an operating device (32) for light-emitting means (33).

12. System according to one of the preceding claims, **characterized in that** the central rectifier unit furthermore has a power factor correction unit.

13. System according to one of the preceding claims, **characterized in that** the central control unit (31) has a plurality of rectifiers/PFC modules (36) connected in parallel.

14. Method for central voltage supply to operating devices for light-emitting means, wherein:
- AC voltage is supplied to a central rectifier unit (31) at an input-side terminal, said AC voltage being rectified and provided at a plurality of DC output circuits (39, 392), including a low-voltage supply circuit (392), and
- voltage is supplied to a plurality of operating devices (32) for light-emitting means (33) via the DC output circuits, and
- the central rectifier unit (31) subjects the voltage, the current and/or the power of the DC output circuits to closed-loop control.

15. Method according to Claim 14, **characterized in that** the central rectifier unit (31) limits the current of the DC output circuit.

16. Method according to Claim 14 or 15, **characterized in that** the central rectifier unit (31) disconnects the DC output circuit (39, 392) if the voltage of the DC output circuit falls below a predetermined value.

17. Method according to one of Claims 14 to 16, **characterized in that** the central rectifier unit (31) monitors and evaluates the state of the DC output circuit.

18. Method according to Claim 17, **characterized in that** the monitoring unit (393) evaluates predefined changes in the state of the DC output circuit as faults in the connected operating devices (32) for light-emitting means (33) and generates a fault signal.

19. Method according to Claim 18, **characterized in that** the monitoring unit (393) evaluates predefined changes in the state of the DC output circuit as defined feedback of an operating device (32) for light-emitting means (33) via the DC output circuit.

20. Method according to one of Claims 14 to 19, **characterized in that** information relating to future load changes, in particular sudden changes in load in the DC output circuit, is supplied to the central rectifier unit (31) in advance.

21. Method according to Claim 20, **characterized in that** parameters of the central rectifier unit (31) are adjusted depending on the information with respect to future load changes.

22. Method according to Claim 21, **characterized in that** the load changes are only implemented once the parameters of the central rectifier unit have been adjusted.

23. Method according to Claim 22, **characterized in that** an open-loop control unit (48) first triggers the adjustment of the parameters of the central rectifier unit (31) before load-changing manipulated value signals are transmitted to an operating device for light-emitting means.

24. Method according to one of Claims 21 to 23, **characterized in that** the central rectifier unit (31) is in the form of modules (36) connected in parallel, wherein modules are connected or disconnected depending on the information with respect to future load changes.

25. Method according to one of Claims 14 to 24, **characterized in that**, in a standby state, the voltage of the DC output circuit is reduced.

26. Method according to Claim 25, **characterized in that** the reduced bus voltage is selected such that it is sufficient for supplying logic modules in an operating device for light-emitting means.

27. Computer software product, **characterized in that** it supports a method according to one of Claims 14 to 26 if it is run in a computation device which is part of a lighting control system.

## Revendications

1. Système pour une alimentation centrale en tension d'appareils de commande pour moyens d'éclairage, présentant :
- une unité centrale redresseur (31) avec un branchement d'entrée pour une tension alternative (35) et plusieurs circuits de sortie (39, 392) à courant continu ou DC, dont un circuit de sortie (392) à basse tension, et
- plusieurs appareils de commande (32) pour moyens d'éclairage (33), qui sont alimentés en tension via les circuits de sortie (39, 392) à courant continu,
l'unité centrale redresseur (31) présentant un circuit (393, 36) pour une régulation de la tension, du courant et/ou de la puissance des circuits de sortie à courant continu.

2. Système selon la revendication 1,
**caractérisé en ce que**
l'unité centrale redresseur (31) présente un circuit (393, 36) pour une limitation de courant du circuit de sortie à courant continu.

3. Système selon la revendication 1 ou 2,
**caractérisé en ce que**
l'unité centrale redresseur (31) est conçue pour couper le circuit de sortie (39, 392) à courant continu au cas où la tension du circuit de sortie à courant continu descend sous une valeur prédéterminée.

4. Système selon l'une des revendications précédentes,
**caractérisé en ce que**
l'unité centrale redresseur (31) présente une unité de contrôle (393), qui évalue l'état du circuit de sortie à courant continu.

5. Système selon la revendication 4,
**caractérisé en ce que**
l'unité de contrôle (393) évalue des modifications définies à l'avance de l'état du circuit de sortie (39, 392) à courant continu comme étant des dysfonctionnements des appareils de commande (32) connectés pour moyens d'éclairage (33), et génère un signal de dysfonctionnement.

6. Système selon la revendication 4,
**caractérisé en ce que**
l'unité de contrôle (393) évalue via le circuit de sortie à courant continu des modifications définies à l'avance de l'état du circuit de sortie à courant continu comme étant une information de retour définie d'un appareil de commande (32) pour moyens d'éclairage (33).

7. Système selon l'une des revendications précédentes,
**caractérisé en ce que**
l'unité centrale redresseur (31) présente une interface de signal, par laquelle des informations concernant des modifications de charge futures, en particulier des sauts de charge dans le circuit de sortie (39, 392) à courant continu, peuvent lui être fournies à l'avance.

8. Système selon la revendication 7,
**caractérisé en ce que**
des paramètres de l'unité centrale redresseur (31) sont ajustables en fonction des informations concernant des modifications de charge futures.

9. Système selon la revendication 8,
**caractérisé en ce que**
l'unité centrale redresseur (31) est constituée sous forme de modules (36) connectés parallèlement, des modules pouvant être activés ou désactivés en fonction des informations concernant des modifications de charge futures.

10. Système selon l'une des revendications précédentes,
**caractérisé en ce que**
l'unité centrale redresseur (31) peut transposer le circuit de sortie à courant continu dans un état de veille avec tension de bus réduite.

11. Système selon la revendication 10,
**caractérisé en ce que**
la tension de bus réduite est choisie de telle façon qu'elle est suffisante pour l'alimentation de composants logiques dans un appareil de commande (32) pour moyens d'éclairage (33).

12. Système selon l'une des revendications précédentes,
**caractérisé en ce que**
l'unité centrale redresseur présente en outre une unité de correction du facteur de puissance.

13. Système selon l'une des revendications précédentes,
**caractérisé en ce que**
l'unité centrale redresseur (31) présente plusieurs modules PFC/redresseur montés en parallèle.

14. Procédé pour une alimentation centrale en tension d'appareils de commande pour moyens d'éclairage, dans lequel :
- une unité centrale redresseur (31) est alimentée en un branchement d'entrée par une tension alternative, qui est redressée et mise à disposition en plusieurs circuits de sortie (39, 392) à courant continu ou DC, dont un circuit de sortie (392) à basse tension, et
- plusieurs appareils de commande (32) pour moyens d'éclairage (33) sont alimentés en tension via les circuits de sortie à courant continu, et
- l'unité centrale redresseur (31) régule la tension, le courant et/ou la puissance des circuits de sortie à courant continu.

15. Procédé selon la revendication 14,
**caractérisé en ce que**
l'unité centrale redresseur (31) limite le courant du circuit de sortie à courant continu.

16. Procédé selon la revendication 14 ou 15,
**caractérisé en ce que**
l'unité centrale redresseur (31) coupe le circuit de sortie (39, 392) à courant continu au cas où la tension du circuit de sortie à courant continu descend sous une valeur prédéterminée.

17. Procédé selon l'une des revendications 14 à 16,
**caractérisé en ce que**
l'unité centrale redresseur (31) contrôle et évalue l'état du circuit de sortie à courant continu.

18. Procédé selon la revendication 17,
**caractérisé en ce que**
l'unité de contrôle (393) évalue des modifications définies à l'avance de l'état du circuit de sortie à courant continu comme étant des dysfonctionnements des appareils de commande (32) connectés pour moyens d'éclairage, et génère un signal de dysfonctionnement.

19. Procédé selon la revendication 18,
**caractérisé en ce que**
l'unité de contrôle (393) évalue via le circuit de sortie à courant continu des modifications définies à l'avance de l'état du circuit de sortie à courant continu comme étant une information de retour définie d'un appareil de commande (32) pour moyens d'éclairage (33).

20. Procédé selon l'une des revendications 14 à 19,
**caractérisé en ce que**
des informations concernant des modifications de charge futures, en particulier des sauts de charge dans le circuit de sortie à courant continu, sont fournies à l'avance à l'unité centrale redresseur (31).

21. Procédé selon la revendication 20,
**caractérisé en ce que**
des paramètres de l'unité centrale redresseur (31) sont ajustés en fonction des informations concernant des modifications de charge futures.

22. Procédé selon la revendication 21,
**caractérisé en ce que**
les modifications de charge sont effectuées seulement après que l'ajustement des paramètres de l'unité centrale redresseur a eu lieu.

23. Procédé selon la revendication 22,
**caractérisé en ce que**
une unité de commande (48) se charge d'abord de l'ajustement des paramètres de l'unité centrale redresseur (31), avant que des signaux de valeur de réglage modifiant la charge ne soient transmis à un appareil de commande pour moyens d'éclairage.

24. Procédé selon l'une des revendications 21 à 23,
**caractérisé en ce que**
l'unité centrale redresseur (31) est constituée sous forme de modules (36) connectés parallèlement, des modules pouvant être activés ou désactivés en fonction des informations concernant des modifications de charge futures.

25. Procédé selon l'une des revendications 14 à 24,
**caractérisé en ce que**,
dans un état de veille, la tension du circuit de sortie à courant continu est abaissée.

26. Procédé selon la revendication 25,
**caractérisé en ce que**
la tension de bus réduite est choisie de telle façon qu'elle est suffisante pour l'alimentation de composants logiques dans un appareil de commande pour des moyens d'éclairage.

27. Produit programme d'ordinateur,
**caractérisé en ce que**
il supporte un procédé selon l'une des revendications 14 à 26, lorsqu'il tourne dans un dispositif d'ordinateur qui fait partie d'un système de commande d'éclairage.
